# EUROPÄISCHE PATENTSCHRIFT

(11) **EP 1 256 532 B1**
(45) Veröffentlichungstag und Bekanntmachung des Hinweises auf die Patenterteilung: **12.01.2005**
(21) Anmeldenummer: 02009636.8
(22) Anmeldetag: 27.04.2002
(51) Int. Cl.: B65H 3/08, B65H 3/40, B65H 3/36

(54) **Bogenvorderkantentrenner**
Sheet front edge separator
Séparateur des feuilles par le bord avant

(30) Priorität: 10.05.2001 DE 10122633
(43) Veröffentlichungstag der Anmeldung: 13.11.2002
(73) Patentinhaber: MAN Roland Druckmaschinen AG, 63075 Offenbach (DE)
(72) Erfinder: Bäsel, Uwe, Dr., 63069 Offenbach (DE)
(74) Vertreter: Stahl, Dietmar

(56) Entgegenhaltungen:
- DE-A- 3 409 312
- DE-A- 4 220 399
- DE-U- 9 209 663
- GB-A- 612 048
- US-A- 5 772 200

## Beschreibung

Die Erfindung bezieht sich auf einen Bogenvorderkantentrenner mit mehreren nebeneinander angeordneten Doppelsaugern zur taktweisen Förderung von Bogen, wobei die Doppelsauger durch ein Kurvenkoppelgetriebe angetrieben Bewegungen auf einer geschlossenen Bahn in Förderrichtung der Bogen und zurück ausführen und dabei die Doppelsauger in einem zwei Arbeitstakte aufweisenden Bewegungszyklus um einen Arbeitstakt versetzt nacheinander in den Bereich der Stapelvorderkante eines Bogenstapels zur Erfassung eines Bogens gelangen, mit einem Gelenkviereck des Kurvenkoppelgetriebes, das zwei etwa horizontal verlaufende Getriebeglieder aufweist, deren eine Enden durch eine einen Doppelsauger tragende Saugerkoppel miteinander verbunden sind und deren andere Enden durch eine von einem ersten Kurvengetriebe im wesentlichen horizontal bewegbar antreibbare Koppel miteinander verbunden sind, wobei eines der horizontal verlaufenden Getriebeglieder weiterhin von einem zweiten Kurvengetriebe im wesentlichen vertikal bewegbar antreibbar ist.

Ein Bogenvorderkantentrenner der eingangs genannten Art ist aus der DE-GM 92 09 663 bekannt. Dabei besteht das erste Kurvengetriebe aus einem an der Koppel angelenkten Schwingenparallelogramm, dessen eine Schwinge von einer Kurvenscheibe schwenkbar antreibbar ist. Dieser Aufbau hat den Nachteil, daß eine große Anzahl an Bauteilen, insbesondere an Schwingen und Lagerstellen erforderlich ist, die bauraumaufwendig, teuer und störanfällig sind.

Aufgabe der Erfindung ist es daher einen Bogenvorderkantentrenner der eingangs genannten Art zu schaffen, der bei einfachem, kostengünstigem Aufbau ein geradliniges senkrechtes Anheben der Bogen bei gleichzeitigem Kippen der den Bogen anhebenden Saugflächen des Doppelsaugers ermöglicht.

Dieser Aufgabe wird erfindungsgemäß dadurch gelöst, daß die Koppel mit einer sich im wesentlichen vertikal erstreckenden Schwinge einteilig fest verbunden ist, die an ihrem der Koppel entgegengesetzten Ende um eine feste Schwenkachse schwenkbar gelagert ist und die von einer drehbar antreibbaren Kurvenscheibe des ersten Kurvengetriebes schwenkbar antreibbar ist, wobei die Schwinge eine derartige Länge und die Auslenkung der Schwinge durch die Kurvenscheibe des ersten Kurvengetriebes eine solche Erstreckung aufweist, daß bei der Bewegung der Koppel deren Endpunkte eine annähernd geradlinige Bewegung ausführen.

Neben der geringen und damit geringer störanfälligen Anzahl an Bauteilen wird beim geradlinigen Anhub des Doppelsaugers dessen Bogen vom Bogenstapel anhebende Saugfläche so gekippt, daß sie an ihrer in Förderrichtung vorderen Seite stärker angehoben wird als an der dazu entgegengesetzten Seite. Damit erstreckt sich die Saugfläche in ihrer Neigung etwa entsprechend der Neigung des frei auf den Bogenstapel herunterhängenden Bogenbereichs, was ein unbeabsichtigtes Lösen des Bogens von der Saugfläche vermeidet.

Die Kurvenscheibe des ersten Kurvengetriebes kann im etwa mittleren Bereich der Längserstreckung der Schwinge auf die Schwinge einwirken.

Zur Reduzierung der Reibung zwischen Kurvenscheibe und Schwinge kann an der Schwinge eine Rolle frei drehbar gelagert sein, die mit ihrer radial umlaufenden Mantelfläche an der radial umlaufenden Kontur der Kurvenscheibe des ersten Kurvengetriebes in Anlage ist.

Das zweite Kurvengetriebe kann eine sich im wesentlichen vertikal erstreckende zweite Koppel aufweisen, die von einer drehbar antreibbaren Kurvenscheibe des zweiten Kurvengetriebes etwa vertikal antreibbar ist.

Dabei ist vorzugsweise die zweite Koppel mit ihrem einen Ende an einem der Getriebeglieder des Gelenkvierecks angelenkt und an ihrem anderen Ende von der Kurvenscheibe des zweiten Kurvengetriebes etwa vertikal bewegbar beaufschlagbar.

Ebenfalls zur Reduzierung der Reibung kann an der zweiten Koppel eine zweite Rolle frei drehbar gelagert sein, die mit ihrer radial umlaufenden Mantelfläche an der radial umlaufenden Kontur der Kurvenscheibe des zweiten Kurvengetriebes in Anlage ist.

Zur etwa vertikal frei bewegbaren Führung des der Kurvenscheibe des zweiten Kurvengetriebes nahen Endes der zweiten Koppel ist auf einfache Weise eine mit ihrem einen Ende um eine zweite feste Schwenkachse frei schwenkbare Rollenschwinge mit ihrem anderen Ende an der zweiten Koppel angelenkt.

Um die Abweichungen von der Vertikalführung gering zu halten ist dazu vorzugsweise die Rollenschwinge nahe der Kurvenscheibe des zweiten Kurvengetriebes an der zweiten Koppel angelenkt.

Eine andere vertikale Führung kann auch darin bestehen, daß die zweite Koppel mit ihrem einen Ende an einem der Getriebeglieder des Gelenkvierecks angelenkt und an ihrem zweiten Ende von einer doppelarmigen Schwinge etwa vertikal bewegbar beaufschlagbar ist, wobei die doppelarmige Schwinge um eine zweite feste Schwenkachse frei schwenkbar ist, mit dem freien Ende ihres einen Schwingenarms am zweiten Ende der zweiten Koppel angelenkt und über eine an dem freien Ende ihres zweiten Schwingenarms frei drehbar gelagerte zweite Rolle an der radial umlaufenden Kontur der Kurvenscheibe des zweiten Kurvengetriebes in Anlage ist.

Eine weitere Möglichkeit der vertikalen Führung besteht darin, daß die zweite Koppel in einer Axialführung etwa in Richtung ihrer Längserstreckung geführt ist.

Ein besonders bauteilarmer Aufbau und ein besonders geringer Bauraum wird erreicht, wenn die Kurvenscheiben des ersten und des zweiten Kurvengetriebes auf einer gemeinsamen drehbar antreibbaren Antriebswelle drehfest angeordnet sind.

Ein Ausführungsbeispiel der Erfindung ist in der Zeichnung dargestellt und wird im folgenden näher beschrieben. Es zeigen
- Figur 1: eine schematische Seitenansicht eines Bogenvorderkantentrenners
- Figur 2 a - 2 f: die Bewegungsphasen der Doppelsauger der Bogenvorderkantentrenner nach den Figuren 1 und 3
- Figur 3: eine schematische Seitenansicht eines zweiten Ausführungsbeispiels eines Bogenvorderkanntentrenners.

Die dargestellten Bogenvorderkantentrenner bestehen aus mindesten zwei im Abstand nebeneinander angeordneten Einheiten, wie eine davon in Figur 1 bzw. Figur 3 dargestellt ist.

Diese Einheiten weisen jeweils einen Doppelsauger 1 und 1' auf, der eine obere Saugfläche 25 und eine untere Saugfläche 26 besitzt. Der Doppelsauger 1 ist an einer Saugerkoppel 9 fest angeordnet, an die zwei im Abstand zueinander sich etwa horizontal erstreckende Getriebeglieder 7, 8 angelenkt sind, deren der Saugerkoppel 9 abgewandte Enden ebenfalls gelenkig durch eine erste Koppel 10 miteinander verbunden sind, so daß ein Gelenkviereck 6 gebildet wird.

Die erste Koppel 10 ist einteilig fest mit einer sich im wesentlichen vertikal erstreckenden Schwinge 11 großer Länge verbunden, die an ihrem der ersten Koppel 10 entgegengesetzten Ende um eine feste Schwenkachse 12 schwenkbar gelagert ist.

Etwa im mittleren Bereich der Schwinge 11 ist eine Rolle 14 frei drehbar gelagert, die mit ihrer radial umlaufenden Mantelfläche 15 an der radial umlaufenden Kontur 16 einer Kurvenscheibe 13 eines ersten Kurvengetriebes in Anlage ist.

Durch die auf einer in einem Arbeitstakt drehbar antreibbare Antriebswelle 24 angeordneten Kurvenscheibe 13 sind die Schwinge 11 und mit ihr das Gelenkviereck 6 sowie der Doppelsauger 1 im wesentlichen horizontal bewegbar antreibbar.

Bei dem Ausführungsbeispiel der Figur 1 ist etwa im mittleren Bereich des unteren Getriebegliedes 8 eine zweite Koppel 17 angelenkt, die sich im wesentlichen vertikal nach unten erstreckt und an ihrem dem Getriebeglied abgewandten Ende eine frei drehbar gelagerte zweite Rolle 19 trägt. Diese Rolle 19 ist mit ihrer radial umlaufenden Mantelfläche 20 an der radial umlaufenden Kontur 21 einer Kurvenscheibe 18 eines zweiten Kurvengetriebes in Anlage, wobei die zweite Kurvenscheibe 18 neben der ersten Kurvenscheibe 13 ebenfalls auf der Antriebswelle 24 drehfest angeordnet ist und die zweite Koppel 17 und mit ihr das Gelenkviereck 6 sowie den Doppelsauger 1 im wesentlichen vertikal bewegbar antreibt.

Im Bereich der Drehachse der zweiten Rolle 19 ist das eine Ende einer Rollenschwinge 23 an der zweiten Koppel 17 angelenkt, wobei das andere Ende der Rollenschwinge 23 um eine zweite feste Schwenkachse 22 frei schwenkbar gelagert ist.

Bei dem Ausführungsbeispiel der Figur 3 ist ebenfalls etwa im mittleren Bereich des unteren Getriebeglieds 8 eine zweite Koppel 17 angelenkt, die sich im wesentlichen vertikal nach unten erstreckt. An ihrem zweiten Ende ist die Koppel 17 von einer doppelarmigen Schwinge 28 etwa vertikal bewegbar beaufschlagbar, wobei die doppelarmige Schwinge 28 um eine zweite feste Schwenkachse 22 frei schwenkbar ist. Mit dem freien Ende ihres einen Schwingenarms 29 ist die doppelarmige Schwinge 28 am zweiten Ende der zweiten Koppel 17 angelenkt und über eine an dem freien Ende ihres zweiten Schwingenarms 30 frei drehbar gelagerte zweite Rolle 19' an der radial umlaufenden Kontur 21 der Kurvenscheibe 18 des zweiten Kurvengetriebes in Anlage.

Die ersten Kurvenscheiben 13 und zweiten Kurvenscheiben 18 der beiden nebeneinander angeordneten Einheiten gleichen Aufbaus, wie in Figur 1 bzw. in Figur 3 dargestellt, sind um 180° zueinander versetzt angeordnet. Dies führt dazu, daß innerhalb eines zwei Arbeitstakte beinhaltenden Bewegungszyklus des Bogenvorderkantentrenners der Doppelsauger 1 zuerst mit seiner unteren Saugfläche 26 den obersten Bogen 2 im Bereich der Stapelvorderkante 4 eines Bogenstapels 5 erfaßt und zumindest weitgehend senkrecht anhebt. Durch das Gelenkviereck 6 wird dabei der Doppelsauger 1 so gekippt, daß seine untere Saugfläche 26 aus ihrer zur Oberfläche des Bogenstapels 5 parallelen Lage in eine in Förderrichtung 3 vorne höheren Lage als hinten geschwenkt wird. Dabei paßt sich die Saugfläche 26 etwa dem natürlichen Erstreckungsverlauf des mit seinem hinteren Bereich noch auf den Bogenstapel 5 herunterhängenden Bogen 2 an, was dazu führt, daß der Bogen 2 sicherer von dem Doppelsauger 1 gehalten wird und sich nicht ungewollt von der Saugfläche 26 löst.

In dem angehobenen Zustand gelangt die obere Saugfläche 25 des Doppelsaugers 1 in eine Ebene, in der sich auch die einen weiteren Bogen 2' tragende untere Saugfläche 26' des Doppelsaugers 1' befindet. Dieser Bogen 2' wird nun von der oberen Saugfläche 25 des Doppelsaugers 1 übernommen.

Der an seiner oberen Saugfläche 25' bereits einen dritten Bogen 2' tragenden Doppelsauger 1' bewegt sich nun in Förderrichtung 3 zu einem Bändertisch 27 und übergibt diesen Bogen 2".

Gleichzeitig fährt der Doppelsauger 1 über dem vorderen Bereich des Bogenstapels 5 nach oben, so daß der Doppelsauger 1' sich dann unter den von dem Doppelsauger 1 angehobenen Bogen 2 über den Bogenstapel 5 bewegen und einen weiteren Bogen 2"' erfassen kann.

Nun vollführt der Doppelsauger 1' die eingangs für den Doppelsauger 1 beschriebene Anhubbewegung, während der Doppelsauger 1 die eingangs beschriebene Bewegung des Doppelsaugers 9' vollführt.

### Bezugszeichenliste

- 1, 1': Doppelsauger
- 2, 2', 2": Bogen
- 3: Förderrichtung
- 4: Stapelvorderkante
- 5: Bogenstapel
- 6: Gelenkviereck
- 7: oberes Getriebeglied
- 8: unteres Getriebeglied
- 9: Saugerkoppel
- 10: erste Koppel
- 11: Schwinge
- 12: erste Schwenkachse
- 13: erste Kurvenscheibe
- 14: erste Rolle
- 15: Mantelfläche erste Rolle
- 16: Kontur erste Kurvenscheibe
- 17: zweite Koppel
- 18: zweite Kurvenscheibe
- 19, 19': zweite Rolle
- 20: Mantelfläche zweite Rolle
- 21: Kontur zweite Kurvenscheibe
- 22: zweite Schwenkachse
- 23: Rollenschwinge
- 24: Antriebswelle
- 25, 25': obere Saugfläche
- 26, 26': untere Saugfläche
- 27: Bändertisch
- 28: doppelarmige Schwinge
- 29: erster Schwingarm
- 30: zweiter Schwingarm

## Patentansprüche

1. Bogenvorderkantentrenner mit mehreren nebeneinander angeordneten Doppelsaugern (1, 1') zur taktweisen Förderung von Bogen (2, 2', 2"), wobei die Doppelsauger (1, 1') durch ein Kurvenkoppelgetriebe angetrieben Bewegungen auf einer geschlossenen Bahn in Förderrichtung der Bogen (2, 2', 2") und zurück ausführen und dabei die Doppelsauger (1, 1') in einem zwei Arbeitstakte aufweisenden Bewegungszyklus um einen Arbeitstakt versetzt nacheinander in den Bereich der Stapelvorderkante (4) eines Bogenstapels (5) zur Erfassung eines Bogens (2, 2', 2") gelangen, mit einem Gelenkviereck (6) des Kurvenkoppelgetriebes, das zwei etwa horizontal verlaufende Getriebeglieder (7, 8) aufweist, deren eine Enden durch eine einen Doppelsauger (1, 1') tragende Saugerkoppel (9) miteinander verbunden sind und deren andere Enden durch eine von einem ersten Kurvengetriebe (13, 14, 15, 16) im Wesentlichen horizontal bewegbar antreibbare erste Koppel (10) miteinander verbunden sind, wobei eines der horizontal verlaufenden Getriebeglieder (7, 8) weiterhin von einem zweiten Kurvengetriebe (18, 19,19', 20, 21) im Wesentlichen vertikal bewegbar antreibbar ist,
**dadurch gekennzeichnet,**
**dass** die erste Koppel (10) mit einer sich im Wesentlichen vertikal erstreckenden Schwinge (11) einteilig fest verbunden ist, die an ihrem der ersten Koppel (10) entgegengesetzten Ende um eine feste Schwenkachse (12) schwenkbar gelagert ist und die von einer drehbar antreibbaren Kurvenscheibe (13) des ersten Kurvengetriebes schwenkbar antreibbar ist und dass die Schwinge (11) eine derartige Länge und die Auslenkung der Schwinge (11) durch die Kurvenscheibe (13) des ersten Kurvengetriebes eine solche Erstreckung aufweist, dass bei der Bewegung der ersten Koppel (10) deren Endpunkte eine annähernd geradlinige Bewegung ausführen.

2. Bogenvorderkantentrenner nach Anspruch 1,
**dadurch gekennzeichnet,**
**dass** die Kurvenscheibe (13) des ersten Kurvengetriebes im etwa mittleren Bereich der Längserstreckung der Schwinge (11) auf die Schwinge (11) einwirkt.

3. Bogenvorderkantentrenner nach einem der vorhergehenden Ansprüche,
**dadurch gekennzeichnet,**
**dass** an der Schwinge (11) eine Rolle (14) frei drehbar gelagert ist, die mit ihrer radial umlaufenden Mantelfläche (15) an der radial umlaufenden Kontur (16) der Kurvenscheibe (13) des ersten Kurvengetriebes in Anlage ist.

4. Bogenvorderkantentrenner nach einem der vorhergehenden Ansprüche,
**dadurch gekennzeichnet,**
**dass** das zweite Kurvengetriebe eine sich im Wesentlichen vertikal erstreckende zweite Koppel (17) aufweist, die von einer drehbar antreibbaren Kurvenscheibe (18) des zweiten Kurvengetriebes etwa vertikal bewegbar antreibbar ist.

5. Bogenvorderkantentrenner nach Anspruch 4,
**dadurch gekennzeichnet,**
**dass** die zweite Koppel (17) mit ihrem einen Ende an einem der Getriebeglieder (8) des Gelenkvierecks (6) angelenkt und an ihrem anderen Ende von der Kurvenscheibe (18) des zweiten Kurvengetriebes etwa vertikal bewegbar beaufschlagbar ist.

6. Bogenvorderkantentrenner nach einem der Ansprüche 4 und 5,
**dadurch gekennzeichnet,**
**dass** an der zweiten Koppel (17) eine zweite Rolle (19) frei drehbar gelagert ist, die mit ihrer radial umlaufenden Mantelfläche (20) an der radial umlaufenden Kontur (21) der Kurvenscheibe (18) des zweiten Kurvengetriebes in Anlage ist.

7. Bogenvorderkantentrenner nach einem der Ansprüche 4 bis 6,
**dadurch gekennzeichnet,**
**dass** eine mit ihren einen Ende um eine zweite feste Schwenkachse (22) frei schwenkbare Rollenschwinge (23) mit ihrem anderen Ende an der zweiten Koppel (17) angelenkt ist.

8. Bogenvorderkantentrenner nach Anspruch 7,
**dadurch gekennzeichnet,**
**dass** die Rollenschwinge (23) nahe der Kurvenscheibe (18) des zweiten Kurvengetriebes an der zweiten Koppel (17) angelenkt ist.

9. Bogenvorderkantentrenner nach Anspruch 4,
**dadurch gekennzeichnet,**
**dass** die zweite Koppel (17) mit ihrem einen Ende an einem der Getriebeglieder (8) des Gelenkvierecks (6) angelenkt und an ihren zweiten Ende von einer doppelarmigen Schwinge (28) etwa vertikal bewegbar beaufschlagbar ist, wobei die doppelarmige Schwinge (28) um eine zweite feste Schwenkachse (22) frei schwenkbar ist, mit dem freien Ende ihres einen Schwingenarms (29) am zweiten Ende der zweiten Koppel (17) angelenkt und über eine an dem freien Ende ihres zweiten Schwingenarms (30) frei drehbar gelagerte zweite Rolle (19') an der radial umlaufenden Kontur (21) der Kurvenscheibe (18) des zweiten Kurvengetriebes in Anlage ist.

10. Bogenvorderkantentrenner nach einem der Ansprüche 4 bis 6,
**dadurch gekennzeichnet,**
**dass** die zweite Koppel in einer Axialführung etwa in Richtung ihrer Längserstrekkung geführt ist.

11. Bogenvorderkantentrenner nach einem der vorhergehenden Ansprüche,
**dadurch gekennzeichnet,**
**dass** die Kurvenscheiben (13, 18) des ersten und des zweiten Kurvengetriebes auf einer gemeinsamen drehbar antreibbaren Antriebswelle (24) drehfest angeordnet sind.

## Claims

1. Sheet leading edge separator comprising a plurality of double suckers (1, 1') arranged beside one another for the cyclic delivery of sheets (2, 2', 2''), the double suckers (1, 1') executing movements driven by a cam coupler mechanism on a closed path in the delivery direction of the sheets (2, 2', 2'') and back and, in the process, the double suckers (1, 1'), in a movement cycle having two operating cycles, coming one after another, offset by one operating cycle, into the region of the stack front edge (4) of a sheet stack (5) in order to grip a sheet (2, 2', 2''), comprising a four-bar linkage (6) belonging to the cam coupler mechanism, which has two mechanism elements (7, 8) which extend approximately horizontally, whose one ends are connected to each other by a suction coupler (9) that carries a double sucker (1, 1'), and whose other ends are connected to each other by a first coupler (10) which can be driven so as to move substantially horizontally by a first cam mechanism (13, 14, 15, 16), it being possible for one of the horizontally extending mechanism elements (7, 8) also to be driven so as to move substantially vertically by a second cam mechanism (18, 19, 19', 20, 21),
**characterized in that** the first coupler (10) is firmly connected in one piece to a swinging arm (11) which extends substantially vertically and, at its end opposite the first coupler (10), is mounted such that it can pivot about a fixed pivot axis (12) and which can be driven to pivot by a cam disc (13) which belongs to the first cam mechanism and can be driven in rotation, and **in that** the swinging arm (11) has a such a length and the deflection of the swinging arm (11) by the cam disc (13) of the first cam mechanism has such an extent that, during the movement of the first coupler (10), its end points execute an approximately rectilinear movement.

2. Sheet leading edge separator according to Claim 1, **characterized in that** the cam disc (13) of the first cam mechanism acts on the swinging arm (11) in the approximately central region of the longitudinal extent of the swinging arm (11).

3. Sheet leading edge separator according to one of the preceding claims, **characterized in that** a roller (14) is mounted on the swinging arm (11) such that it can rotate freely and is in contact with its radially circumferential outer surface (15) on the radially circumferential contour (16) of the cam disc (13) of the first cam mechanism.

4. Sheet leading edge separator according to one of the preceding claims, **characterized in that** the second cam mechanism has a second coupler (17) which extends substantially vertically and can be driven so as to move approximately vertically by a cam disc (18) which belongs to the second cam mechanism and can be driven in rotation.

5. Sheet leading edge separator according to Claim 4, **characterized in that** the second coupler (17) is attached by its one end to one of the mechanism elements (8) of the four-bar linkage (6) and, at its other end, can be acted on by the cam disc (18) of the second cam mechanism so as to move approximately vertically.

6. Sheet leading edge separator according to one of Claims 4 and 5, **characterized in that** a second roller (19) is mounted on the second coupler (17) such that it can rotate freely and is in contact with its radially circumferential outer surface (20) on the radially circumferential contour (21) of the cam disc (18) of the second cam mechanism.

7. Sheet leading edge separator according to one of Claims 4 to 6, **characterized in that** a roller swinging arm (23) that can be pivoted freely by its one end around the second fixed pivot axis (22) is attached by its other end to the second coupler (17).

8. Sheet leading edge separator according to Claim 7, **characterized in that** the roller swinging arm (23) is attached to the second coupler (17) close to the cam disc (18) of the second cam mechanism.

9. Sheet leading edge separator according to Claim 4, **characterized in that** the second coupler (17) is attached by its one end to one of the mechanism elements (8) of the four-bar linkage (6) and at its second end can be acted on by a double-armed swinging arm (28) so as to move approximately vertically, it being possible for the double-armed swinging arm (28) to pivot freely about a second fixed pivot axis (22), being attached by the free end of its one swinging arm (29) to the second end of the second coupler (17) and, via a second roller (19') that is mounted at the free end of its second swinging arm (30) such that it can rotate freely, being in contact with the radially circumferential contour (21) of the cam disc (18) of the second cam mechanism.

10. Sheet leading edge separator according to one of Claims 4 to 6, **characterized in that** the second coupler is guided in an axial guide approximately in the direction of its longitudinal extent.

11. Sheet- leading edge separator according to one of the preceding claims, **characterized in that** the cam discs (13, 18) of the first and of the second cam mechanism are arranged fixed on a common drive shaft (24) that can be driven in rotation, so as to rotate with it.

## Revendications

1. Séparateur d'arêtes avant de feuilles possédant plusieurs aspirateurs doubles (1, 1') disposés l'un à côté de l'autre en vue du transport par cadence de feuilles (2, 2', 2''), les aspirateurs doubles (1, 1') réalisant des mouvements entraînés par une commande de bielle à came sur une trajectoire fermée dans la direction de transport des feuilles (2, 2', 2'') et le mouvement de retour et les aspirateurs doubles (1, 1') parvenant en l'occurrence dans un cycle de mouvement présentant deux cadences de manière décalée d'une cadence l'un après l'autre dans la région de l'arête avant de la pile (4) d'une pile de feuilles (5) en vue de saisir une feuille (2, 2', 2''), possédant un quadrilatère articulé (6) de la commande de bielle à came, qui présente deux éléments de transmission (7, 8) s'étendant de manière approximativement horizontale dont les unes extrémités sont reliées ensemble par une bielle d'aspirateur (9) portant un aspirateur double (1, 1') et dont les autres extrémités sont reliées ensemble par une première bielle (10) pouvant être entraînée de manière mobile de façon essentiellement horizontale par une première commande à came (13, 14, 15, 16), un des éléments de transmission (7, 8) s'étendant horizontalement pouvant être en outre entraîné par une deuxième commande à came (18, 19, 19', 20, 21) de manière i mobile de façon essentiellement verticale, **caractérisé en ce que** la première bielle (10) est reliée de manière fixe d'une partie à une coulisse (11) s'étendant essentiellement verticalement qui est logée sur son extrémité opposée à la première bielle (10) de manière pivotante autour d'un axe de pivotement fixe (12) et qui peut être entraînée de manière pivotante par un disque à came (13) pouvant être entraîné en rotation de la première commande à came et **en ce que** la coulisse (11) présente une longueur telle et l'excursion de la coulisse (11) par le disque à came (13) de la première commande à came une extension telle que leurs points d'extrémité effectuent un mouvement approximativement linéaire lors du mouvement de la première bielle (10).

2. Séparateur d'arêtes avant de feuilles selon la revendication 1, **caractérisé en ce que** le disque à came (13) de la première commande à came agit à peu près dans la région médiane de l'extension longitudinale de la coulisse (11) sur la coulisse (11).

3. Séparateur d'arêtes avant de feuilles selon l'une quelconque des revendications précédentes, **caractérisé en ce qu'**un rouleau (14) est logé de manière libre en rotation sur la coulisse (11), lequel est en appui avec sa surface d'enveloppe (15) périphérique de manière radiale sur le contour (16) périphérique de manière radiale du disque à came (13) de la première commande à came.

4. Séparateur d'arêtes avant de feuilles selon l'une quelconque des revendications précédentes, **caractérisé en ce que** la deuxième commande à came présente une deuxième bielle (17) s'étendant essentiellement verticalement qui peut être entraînée par un disque à came (18) pouvant être entraîné en rotation de la deuxième commande à came de manière mobile de façon approximativement verticale.

5. Séparateur d'arêtes avant de feuilles selon la revendication 4, **caractérisé en ce que** la deuxième bielle (17) est articulée avec l'une de ses extrémités à l'un des éléments de transmission (8) du quadrilatère articulé (6) et peut être sollicitée de manière mobile de façon approximativement verticale sur son autre extrémité par le disque à came (18) de la deuxième commande à came.

6. Séparateur d'arêtes avant de feuilles selon l'une quelconque des revendications 4 ou 5, **caractérisé en ce qu'**un deuxième rouleau (19) est logé de manière libre en rotation sur la deuxième bielle (17), lequel est en appui avec sa surface d'enveloppe (20) périphérique de manière radiale sur le contour (21) périphérique de manière radiale du disque à came (18) de la deuxième commande à came.

7. Séparateur d'arêtes avant de feuilles selon l'une quelconque des revendications 4 à 6, **caractérisé en ce qu'**une coulisse à rouleaux (23) pivotant librement avec l'une de ses extrémités autour d'un deuxième axe de pivotement fixe (22) est articulée avec son autre extrémité à la deuxième bielle (17).

8. Séparateur d'arêtes avant de feuilles selon la revendication 7, **caractérisé en ce que** la coulisse à rouleaux (23) est articulée près du disque à came (18) de la deuxième commande à came sur la deuxième bielle (17).

9. Séparateur d'arêtes avant de feuilles selon la revendication 4, **caractérisé en ce que** la deuxième bielle (17) est articulée avec l'une de ses extrémités à l'un des éléments de transmission (8) du quadrilatère articulé (6) et peut être sollicitée de manière mobile de façon approximativement verticale sur sa deuxième extrémité par une coulisse à double bras (28), la coulisse à double bras (28) pouvant pivoter librement autour d'un deuxième axe de pivotement fixe (22), étant articulée avec l'extrémité libre de l'un de ses bras de coulisse (29) sur la deuxième extrémité de la deuxième bielle (17) et étant en appui par le biais d'un deuxième rouleau (19') logé de manière libre en rotation sur l'extrémité libre de son deuxième bras de coulisse (30) sur le contour (21) périphérique de manière radiale du disque à came (18) de la deuxième commande à came.

10. Séparateur d'arêtes avant de feuilles selon l'une quelconque des revendications 4 à 6, **caractérisé en ce que** la deuxième bielle est guidée dans un guidage axial approximativement dans la direction de son extension longitudinale.

11. Séparateur d'arêtes avant de feuilles selon l'une quelconque des revendications précédentes, **caractérisé en ce que** les disques à came (13, 18) de la première et deuxième commande à came sont disposés de manière fixe en rotation sur un arbre d'entraînement commun (24) pouvant être entraîné en rotation.
